# FASCICULE DE BREVET EUROPEEN

(11) **EP 3 877 282 B1**
(45) Date de publication et mention de la délivrance du brevet: **14.12.2022**
(21) Numéro de dépôt: 19813613.7
(22) Date de dépôt: 10.10.2019
(51) Int. Cl.: B65D 43/02

(54) **EMBALLAGE A TEMOIN D'OUVERTURE**
VERPACKUNG MIT MANIPULATIONSSICHERER DICHTUNG
PACKAGING WITH TAMPER-EVIDENT SEAL

(30) Priorité: 06.11.2018 FR 1860201; 21.03.2019 FR 1902919
(43) Date de publication de la demande: 15.09.2021
(73) Titulaire: ROQUETTE FRERES, 62136 Lestrem (FR)
(72) Inventeur: HAON, Bruno, 62136 LA COUTURE (FR); LEMAIRE, Gauthier, 59134 FOURNES EN WEPPE (FR); MUGNIER, Jérôme, 71290 L'Abergement de Cuisery (FR); NAVORET, Stéphane, 39200 SAINT CLAUDE (FR)
(74) Mandataire: Plasseraud IP
(86) Numéro de dépôt international: PCT/FR2019/052407
(87) Numéro de publication internationale: WO 2020/094932

(56) Documents cités:
- EP-A1- 0 110 859
- DE-U1- 20 012 643
- FR-A1- 2 921 909

## Description

L'invention est relative à un emballage, comprenant d'une part, un récipient présentant des parois latérales se rencontrant en des coins, un fond et une ouverture supérieure, ainsi qu'un couvercle destiné à obturer l'ouverture supérieure du récipient.

### Domaine technique

Le domaine de l'invention est celui des emballages plastiques obtenus classiquement par moulage par injection du couvercle et du récipient. l'autre, de manière élastique.

### Technique antérieure

Il est connu de l'état de la technique un emballage dans lequel le récipient et le couvercle présentent respectivement une première partie d'engagement, au niveau de l'ouverture supérieure du récipient, et une deuxième partie d'engagement, en périphérie du couvercle destiné à s'emboiter l'une dans l'autre, de manière élastique.

La première partie d'engagement du couvercle comprend une arête dirigée vers l'extérieur, et s'étendant sur la périphérie, la deuxième partie d'engagement du couvercle étant pourvue d'une arête, dirigée vers l'intérieur, disposée sur une jupe de deuxième partie d'engagement, qui est à même de s'accrocher en dessous de l'arête dirigée vers l'extérieur du récipient, pour assurer le verrouillage du couvercle sur le conteneur.

L'arête du récipient dirigée vers l'extérieur, d'une part, et l'arête du couvercle dirigée vers l'intérieur, d'autre part, ont des sections cornières incurvées dans les coins où lesdites parois latérales se rencontrent, lesdites sections cornières incurvées raccordant les sections latérales des arêtes respectives.

Dans un tel état de la technique, la mise en place et le verrouillage du couvercle sur le récipient est mis en place à force, classiquement au moyen d'un actionneur à vérin qui appuie au centre du couvercle afin de provoquer l'emboîtement de la première partie d'engagement du récipient dans la deuxième partie d'engagement, et jusqu'à ce que l'arête dirigée vers l'intérieur du couvercle, passe en dessus de l'arête dirigée vers l'extérieur du récipient. Les surfaces mutuellement en engagement entre les deux arêtes s'opposent au détachement du couvercle.

Le retrait du couvercle est typiquement réalisé par l'utilisateur final, et peut s'avérer pour certains difficile, voire même requérir l'aide d'un outil tel qu'un tournevis pour détacher le couvercle du récipient.

L'état de la technique connait toutefois de tels emballages équipés en soi de parties fonctionnelles du couvercle et/ou du récipient, permettant de faciliter le retrait du couvercle.

Une des solutions est divulguée par le document EP 0 110 859 et consiste à prévoir une section de jupe repliable sur le couvercle, à l'une des sections de cornières incurvées de l'arête dirigée vers l'intérieur, articulée à une zone de pliage, telle qu'une charnière souple,à la partie supérieure de la deuxième portion d'engagement du couvercle. Cette section de jupe repliable est à même de se replier depuis une position d'engagement vers une position dirigée vers l'extérieur de sorte qu'une partie centrale de ladite au moins une section de cornière de l'arête dirigée vers l'intérieur soit écartée par effet de levier de l'arête dirigée vers l'extérieur de l'ouverture supérieure, et que l'engagement entre les arêtes respectivement dirigées vers l'intérieur et vers l'extérieur soit ainsi affaibli sur la partie centrale.

Dans la position d'engagement, la section de jupe repliable est séparée de la section restante de la jupe au moyen de deux rainures formées dans la surface externe de la jupe et s'étendant vers le bas d'une zone de pliage jusqu'au bord inférieur de la jupe, lesdites rainures réduisant l'épaisseur de paroi de la jupe de sorte que la jupe puisse être rompue le long des rainures afin de replier la section de jupe repliable, depuis sa position d'engagement, vers sa position dirigée vers l'extérieur.

Une telle solution comprenant une section de jupe repliable facilite grandement l'ouverture du couvercle à l'endroit où elle est le plus difficile (i.e un coin), en affaiblissant la liaison entre le couvercle et le récipient dans ce coin, et combine avantageusement une fonction de témoin d'ouverture, les deux rainures sécables étant rompues de manière irréversible, après le relevage de la section de jupe. Dans le document EP 0 110 859, l'arête dirigée vers l'intérieur est portée par la section de jupe repliable, située en dessous de la charnière souple entre la section de jupe repliable et la deuxième partie d'engagement. Il est toutefois possible de prévoir l'arête dirigée vers l'intérieur au-dessus de la charnière souple, tel que divulgué par le document EP2523866, et de sorte que cette arête ne soit pas sectionnée lors du relevage de la section de jupe repliable, et afin de préserver l'étanchéité entre le couvercle et le récipient après la première ouverture.

Le document FR2921909 divulgue un emballage présentant les caractéristiques mentionnées dans le préambule de la revendication 1 annexée.

Selon les constatations des inventeurs, un tel témoin d'ouverture n'est toutefois pas totalement fiable : il reste possible de détacher le couvercle du récipient, en maintenant la section de jupe repliable dans sa position d'engagement, c'est-à-dire sans avoir à la relever, et ainsi à sectionner les deux rainures sécables. Par exemple, il est bien souvent possible de détacher le couvercle au niveau d'un coin, en appuyant simultanément, d'une main, fortement sous la section de jupe, exerçant un effort tendant à décrocher le couvercle, et de l'autre main, en contraignant la section de jupe radialement vers le récipient, et de sorte à éviter que les rainures se sectionnent. On obtient ainsi le détachement du couvercle sans rupture des rainures sécables. Il est encore connu de l'état de la technique, de doubler les arêtes en accroche au niveau des coins, avec une autre paire d'arêtes, respectivement dirigées vers l'extérieur et vers l'intérieur, mutuellement engageantes à même de s'accrocher entre elles, disposées respectivement sur la première partie d'engagement du récipient et sur la deuxième partie, et afin d'augmenter l'accrochage au niveau du coin. Selon les constatations des inventeurs, prévoir une double paire d'arêtes mutuellement accrochées au niveau des coins n'interdit toujours pas une ouverture frauduleuse, car il reste possible de jouer sur l'élasticité du plastique afin de parvenir à détacher le couvercle, et toujours sans rompe les rainures sécables.

### Résumé

Le but de la présente invention est de pallier les inconvénients précités en proposant un emballage comprenant un couvercle et un récipient du type tel que décrit dans le document FR2921909, qui comprend une section de jupe repliable facilitant le détachement du couvercle, réduisant, ou à tout le moins limitant sensiblement les risques d'ouvertures frauduleuses, à savoir le détachement du couvercle sans rupture des rainures sécables à fonction de témoin d'ouverture.

Un autre but de la présente invention est de proposer un tel emballage dont la conception ne complique pas l'équipement de moulage par injection nécessaire à sa fabrication, et donc son coût de revient.

Un autre but de la présente invention est de proposer un tel emballage dont la résistance à la charge lors du gerbage des emballages est sensiblement améliorée par rapport à l'état de la technique précité. D'autres buts et avantages apparaitront au cours de la description qui n'est donnée qu'à titre indicatif et qui n'a pas pour but de la limiter.

Aussi, l'invention est relative à un emballage comprenant, d'une part, un récipient, plastique, comprenant des parois latérales se rencontrant en des coins, une ouverture supérieure et un fond, et d'autre part, un couvercle, plastique détachable configuré pour recouvrir l'ouverture supérieure du récipient, et dans lequel le récipient est pourvu à son ouverture supérieure d'une première portion d'engagement portant une arête dirigée vers l'extérieur, et s'étendant sur la périphérie, ledit couvercle étant pourvu sur sa partie périphérique d'une deuxième portion d'engagement s'étendant repliée vers le bas pourvue d'une arête, dirigée vers l'intérieur qui est à même de s'accrocher en dessous de l'arête dirigée vers l'extérieur du récipient, et dans lequel la deuxième portion d'engagement du couvercle présente une jupe s'étendant sur la partie inférieure de la deuxième portion d'engagement, et dans lequel l'arête du récipient dirigé vers l'extérieur, d'une part, et l'arête du couvercle dirigée vers l'intérieur, d'autre part, ayant des sections cornières incurvées dans les coins où lesdites parois latérales se rencontrent, lesdites sections cornières incurvées raccordant les sections latérales des arêtes respectives, où au moins l'une des sections de cornières incurvées de l'arête dirigée vers l'intérieur est pourvue d'une section de jupe repliable, articulée à une zone de pliage à la partie supérieure de la deuxième portion d'engagement qui est à même de se replier depuis une position d'engagement vers une position dirigée vers l'extérieur de sorte qu'une partie centrale de ladite au moins une section de cornière de l'arête dirigée vers l'intérieur soit écartée par effet de levier de l'arête dirigée vers l'extérieur de l'ouverture supérieure, et que l'engagement entre les arêtes soit ainsi affaibli sur la partie centrale, et dans lequel ladite section de jupe repliable est séparée de la section restante de la jupe au moyen de deux rainures formées dans la surface externe de la jupe et s'étendant vers le bas d'une zone de pliage jusqu'au bord inférieur de la jupe, lesdites rainures réduisant l'épaisseur de paroi de la jupe de sorte que la jupe puisse être rompue le long des rainures afin de replier la section de jupe repliable, depuis sa position d'engagement, vers sa position dirigée vers l'extérieur.

Selon l'invention :
- la première portion d'engagement du récipient portant l'arête dirigée vers l'extérieur s'étend et se prolonge en dessous de l'arête, dite première arête, et se termine en dessous de la première arête par une seconde arête, également dirigée vers l'extérieur présentant une section de cornière incurvée,
- la section de jupe repliable porte au moins un ergot, dirigé vers l'intérieur, qui dans la position d'engagement de la section de jupe repliable, est à même de s'accrocher sous la seconde arête dirigée vers l'extérieur de la première portion d'engagement, au moins lorsqu'un effort est appliqué sur le couvercle tendant à le détacher.

De manière notable, l'accrochage dudit au moins un ergot sur la seconde arête est réalisé, dans la position d'engagement de la section de jupe repliable :
- en une zone locale seulement le long de la section de cornière incurvée de la seconde arête dirigée vers l'extérieur, et
- avec un recouvrement d'accrochage entre les faces mutuellement engageantes dudit au moins un ergot et de la seconde arête, lorsque vu suivant une direction radiale à la section incurvée de la seconde arête, de dimension supérieure au recouvrement d'accrochage entre les faces mutuellement engageantes de l'arête dirigée vers l'intérieur et de la première arête dirigée vers l'extérieur, lorsque vu suivant une direction radiale à la section incurvée de la première arête.

Selon des caractéristiques de l'invention, prises seules ou en combinaison :
- le recouvrement d'accrochage entre ledit au moins un ergot et la seconde arête est au moins deux fois supérieur au recouvrement d'accrochage entre l'arête dirigée vers l'intérieur et la première arête dirigée vers l'extérieur ;
- le recouvrement d'accrochage entre ledit au moins un ergot et la seconde arête est de valeur supérieure à 2 mm et de préférence inférieure à 4 mm ;
- ledit au moins un ergot s'étend en longueur suivant la seconde arête suivant une dimension inférieure à 1/3, voire même 1/5 de la longueur de la seconde arête sur la section de cornière incurvée ;
- la section de jupe repliable du couvercle présentant un évidement traversant s'étendant suivant la hauteur de la section de jupe repliable, au-dessus et au droit dudit au moins un ergot : en particulier ledit évidement traversant s'étend à partir de sa partie basse depuis ledit au moins un ergot et jusqu'à la zone de pliage entre la section de jupe repliable et la partie supérieure de la deuxième partie d'engagement, et seulement sur la longueur de l'ergot ;
- dans la position d'engagement de la section de jupe repliable, et lorsque qu'aucun effort extérieur n'est appliqué sur le couvercle, l'accrochage entre l'arête dirigée vers l'intérieur et la première arête dirigée vers l'extérieur est franc, alors qu'un jeu sépare la seconde arête dirigée vers l'extérieur et ledit au moins un ergot positionné sous la seconde arrête : autrement dit ledit ergot vient en contact d'accrochage avec la seconde arête uniquement lorsque le couvercle est soumis à un effort ;
- le récipient comporte quatre parois latérales se rencontrant en quatre coins, l'arête dirigée vers l'intérieur du couvercle présentant quatre sections de cornière incurvée avec quatre sections de jupe repliable, chacune portant ledit au moins un ergot de la section de jupe repliable, apte à accrocher avec la seconde arête dirigée vers l'extérieur du récipient ;
- la section de jupe repliable porte ledit au moins ergot, ainsi que l'arête dirigée vers l'intérieur, positionnés tous deux sous la zone de pliage, dans la position d'engagement de la section de jupe repliable ;
- la paroi périphérique du couvercle prolongeant immédiatement la deuxième partie d'engagement comprend, le long les bords du couvercle, sur les sections latérales entre les sections de cornières incurvées où l'arête dirigée vers l'intérieur du couvercle accroche l'arête dirigée vers l'extérieur du récipient, des nervures de contre-appui, saillantes, verticales, positionnées sous le couvercle, orientées vers l'extérieur, formant entre les sections de cornières incurvée une pluralité de contre-appuis sur les faces internes des parois du récipient, répartis sur la périphérie du récipient, renforçant l'accrochage entre les arêtes des sections latérales le long des bords du couvercle entre les sections de cornières incurvée ;
- la densité des nervures de contre-appui le long du bord du couvercle est, sur la partie médiane entre deux sections de cornières incurvées, supérieure à la densité des nervures de contre appui sur les parties extrêmes à proximité des sections de cornières incurvée, de part et d'autre de la partie médiane ;
- la paroi périphérique prolongeant la deuxième partie d'engagement relie la deuxième partie d'engagement à la paroi horizontale du couvercle, en étant inclinée par rapport à la paroi horizontale, par exemple d'un angle α compris entre 45° et 70°, la paroi périphérique délimitant avec les parois internes du récipient une gorge G débouchant sous la sous face du couvercle à l'intérieur de laquelle s'étendent en saillie lesdites nervures de contre-appui;
- chaque nervure de contre-appui est de forme triangulaire, attenante de la paroi périphérique par le plus grand côté du triangle, tandis qu'un deuxième côté du triangle, sensiblement horizontal, est orienté dans le prolongement de la paroi horizontale du couvercle, le troisième côté formant une zone d'appui sur la face interne du récipient ;
- le troisième côté présente une section de longueur supérieure, formant la zone d'appui sur la face interne d'une paroi latérale du récipient, et une section de longueur inférieure, grugée, de sorte à ne pas appuyer sur la paroi latérale, l'angle formé entre le deuxième côté et le troisième côté étant arrondi ;
- la couvercle comportent des nervures de calage, s'étendant en saillie sur la périphérie de couvercle, vers l'intérieur par rapport à la deuxième partie d'engagement et vers le haut par rapport à la paroi horizontale du couvercle, lesdits nervures de calages étant réparties sur la périphérie intérieure de la deuxième partie d'engagement, de sorte à recevoir entre elles en le centrant la partie basse d'un récipient d'une emballage identique superposé sur la paroi horizontale du couvercle, lesdites nervures de calage constituant des butés avec la partie basse des parois latérales du récipient superposé ;
- les nervures de contre-appui sont, au moins en partie, des nervures situées, par rapport à la paroi périphérique dans le prolongement des nervures de calage ; lesdites nervures de contre-appui et lesdits nervures de calage étant coplanaires par paires ;
- chaque nervures de calage s'étend en hauteur depuis la paroi horizontale du couvercle et jusqu'au-dessus de la partie basse de la deuxième partie d'engagement, et vers l'intérieur, depuis la deuxième partie d'engagement jusqu'à la paroi horizontale, en recouvrant partiellement la paroi horizontale, chaque nervure de calage étant attenante au niveau d'une première arête le long de la paroi horizontale du couvercle, au niveau d'une seconde arête le long de la paroi périphérique inclinée, et sur une partie de la hauteur de la deuxième partie d'engagement le long d'une troisième arête ;
- la deuxième partie d'engagement, forme une gorge ouverte vers le bas, recevant la première partie d'engagement, la seconde partie d'engagement comprenant une section en U inversé, y compris une première section de longueur prolongeant la paroi supérieure du couvercle ( y compris le cas échant ladite paroi périphérique), suivie d'une deuxième section de longueur, inclinée par rapport à la première section, par exemple horizontale, suivie d'une troisième section de longueur, inclinée par rapport à la deuxième section et se prolongeant vers le bas en formant ladite jupe , cette troisième section portant l'arête dirigée vers l'intérieur.

L'invention concerne encore un procédé de fabrication d'un emballage conforme à l'invention dans lequel ledit couvercle et ledit récipient sont obtenus par moulage par injection.

### Brève description des dessins

D'autres caractéristiques, détails et avantages apparaîtront à la lecture de la description détaillée ci-après, et à l'analyse des dessins annexés, sur lesquels :
**Fig. 1**
   [Fig. 1] est une vue en perspective d'un emballage conforme à l'invention comprenant un récipient dont l'ouverture supérieure est obturée par un couvercle dudit emballage.
**Fig. 1a**
   [Fig. 1a] est une vue de détail de la figure 1, illustrant la section de jupe repliable, au niveau d'un coin, dans sa position d'engagement, séparée de la partie restante de la jupe par deux rainures, sécables, avec la présence d'un évidement traversant la section de jupe, au droit d'un ergot, l'évidement s'étendant depuis l'ergot jusqu'à la hauteur de la zone de pliage autorisant le relevage de la section de jupe de sa position d'engagement vers sa position dirigée vers l'extérieur.
**Fig. 2**
   [Fig. 2] est une vue de deux couvercles empilés l'un sur l'autre, et selon un plan de coupe passant par les côtés latéraux des couvercles.
**Fig. 3**
   [Fig. 3] est une vue de deux couvercles empilés l'un sur l'autre et selon un plan de coupe passant par une direction radiale à la section de cornière de deux des coins des couvercles.
**Fig. 4**
   [Fig. 4] est une vue de coupe, illustrant l'emboîtement de la première partie du récipient sur la deuxième partie du couvercle, et selon un plan de coupe passant par un côté latéral du couvercle.
**Fig. 5**
   [Fig. 5] est une vue de coupe, illustrant l'emboîtement de la première partie du récipient sur la deuxième partie du couvercle, et selon un plan de coupe passant par la section de jupe repliable, sans passer par l'ergot.
**Fig. 6**
   [Fig. 6] est une vue de coupe, illustrant l'emboîtement de la première partie du récipient sur la deuxième partie du couvercle, et selon un plan de coupe passant par la section de jupe repliable, passant par l'ergot.
**FIG 7**
   [Fig. 7] est une vue en perspective de deux emballages selon l'invention gerbés l'un sur l'autre, conformes à un seconde mode de réalisation, présentant non seulement des ergots renforçant l'accrochage du couvercle sur les coins, mais encore des nervures de contre-appui, saillantes vers l'extérieur, en appui sur les faces internes des parois latérales du récipient renforçant avantageusement l'accrochage entre la nervure du couvercle dirigée vers l'intérieur et la nervure du récipient, dirigée vers l'extérieur, le long des bords entre les coins.
**FIG 8**
   [Fig. 8] est vue en perspective du couvercle de l'emballage de la figure 7, ce couvercle étant notable en ce qu'il comprend des nervures de contre-appui, sous le couvercle, répartis sur la périphérie du couvercle le long des bords entre les coins du couvercle, destiné à favoriser l'accrochage du couvercle sur cette zone, et des nervures de calage, saillantes sur la partie supérieure du couvercle, destinées à favoriser le calage et le centrage d'un emballage identique gerbé sur le couvercle
**FIG 9**
   [Fig. 9] est une vue de coupe du couvercle tel qu'illustré à la figure 7 selon un plan parallèle à la paroi horizontale du couvercle, illustrant plus particulièrement les positionnements relatifs des nervures de calage par rapport aux nervures de contre-appui, certaines des nervures de calage étant dans le prolongement des nervures de contre-appui.
**Fig. 10**
   [Fig. 10] est une vue de coupe, selon un plan verticale passant par la partie médiane entre deux coins de l'emballage, illustrant l'accrochage entre la nervure dirigée vers l'intérieur (du couvercle) et la nervure (du récipient) dirigée vers l'extérieur, et son renforcement grâce à la nervure de contre-appui venant en contact contre la face interne de la paroi latérale du couvercle, cette nervure de contre-appui étant saillante d'une paroi périphérique inclinée par rapport à la paroi horizontale du couvercle, la nervure de contre-appui étant de forme triangulaire, attenante par son côté le plus grand, présentant un deuxième coté en prolongement du la paroi horizontale, et un troisième côté formant un arête d'appui, l'angle formé entre le deuxième côté et le troisième côté étant arrondi ;
**Fig. 11**
   [Fig.11] est une vue de coupe, vue de dessous, illustrant l'action des nervures de contre-appui pour renforcer l'arrochage des nervures mutuellement accrochées entre le couvercle et le récipient, et l'action des nervures de calage pour le centrage du réicpient gerbé sur le couvercle

### Description des modes de réalisation

Les dessins et la description ci-après contiennent, pour l'essentiel, des éléments de caractère certain. Ils pourront donc non seulement servir à mieux faire comprendre la présente divulgation, mais aussi contribuer à sa définition, le cas échéant.

L'invention est relative à un emballage 1 comprenant, d'une part, un récipient 2, plastique, comprenant des parois latérales 20, 21, 22, 23 se rencontrant en des coins 24, une ouverture supérieure 25 et un fond 26, et d'autre part, un couvercle 4, plastique détachable configuré pour recouvrir l'ouverture supérieure du récipient.

Les parois latérales 20, 21, 22, 23 peuvent être sensiblement divergentes, formant entre elles un tronc de pyramide, configurées de sorte que le récipient est empilable à l'intérieur d'un récipient identique.

Le récipient 2 est pourvu à son ouverture supérieure 25 d'une première portion d'engagement 27 portant une arête 28 dirigée vers l'extérieur, et s'étendant sur la périphérie, ledit couvercle 4 étant pourvu sur sa partie périphérique d'une deuxième portion d'engagement 40 s'étendant repliée vers le bas pourvue d'une arête 41, dirigée vers l'intérieur qui est à même de s'accrocher en dessous de l'arête 28 dirigée vers l'extérieur du récipient.

Aussi, et à la vue de coupe de la figure 4 on remarque que la première partie d'engagement 27, vient pénétrer une gorge de la seconde partie d'engagement 40, ouverte vers le bas. La première partie d'engagement 27 comprend une section en U inversé, y compris une première section de longueur prolongeant la paroi intérieure vers le haut, suivie d'une deuxième section de longueur, inclinée par rapport à la première section, par exemple horizontale, suivie d'une troisième section de longueur, inclinée par rapport à la deuxième section et se prolongeant vers le bas, cette troisième section portant l'arête 28 dirigée vers l'extérieur, et se terminant en partie par une seconde arête 30.

Aussi, et à la vue de coupe de la figure 4, on remarque que la deuxième partie d'engagement 40, forme une gorge ouverte vers le bas, recevant la première partie d'engagement 27. La seconde partie d'engagement 40 comprend une section en U inversé, y compris une première section de longueur prolongeant la paroi supérieure du couvercle, suivie d'une deuxième section de longueur, inclinée par rapport à la première section, par exemple horizontale, suivie d'une troisième section de longueur, inclinée par rapport à la deuxième section et se prolongeant vers le bas en formant une jupe 42, cette troisième section portant l'arête 41 dirigée vers l'intérieur.

La deuxième portion d'engagement du couvercle présente ainsi la jupe 42 qui s'étend sur la partie inférieure de la deuxième portion d'engagement 40, l'arête 28 du récipient dirigé vers l'extérieur, d'une part, et l'arête 41 du couvercle 4 dirigée vers l'intérieur, d'autre part, ayant des sections cornières incurvées 29, 43 dans les coins où lesdites parois latérales se rencontrent, lesdites sections cornières incurvées raccordant les sections latérales des arêtes respectives.

Au moins l'une des sections de cornières incurvées 43 de l'arête 41 dirigée vers l'intérieur est pourvue d'une section de jupe repliable 44, articulée à une zone de pliage 46 à la partie supérieure de la deuxième portion d'engagement 40 qui est à même de se replier depuis une position d'engagement P1 vers une position dirigée vers l'extérieur de sorte qu'une partie centrale de ladite au moins une section de cornière de l'arête dirigée vers l'intérieur 41 soit écartée par effet de levier de l'arête 28 dirigée vers l'extérieur de l'ouverture supérieure, et que l'engagement entre les arêtes 28, 41 soit ainsi affaibli sur la partie centrale.

Une telle section de jupe repliable facilite le détachement du couvercle par l'utilisateur, et sans nécessiter l'utilisation d'un outil tel qu'un tournevis : l'affaiblissement est obtenu simplement en écartant vers l'extérieur la section de jupe repliable 44 qui pivote par rapport au reste du couvercle autour de la zone de pliage 46.

Selon l'invention, ladite section de jupe repliable 44 est, dans sa position d'engagement, séparée de la section restante de la jupe au moyen de deux rainures 45 formées dans la surface externe de la jupe et s'étendant vers le bas d'une zone de pliage jusqu'au bord inférieur de la jupe : lesdites rainures 45 réduisent l'épaisseur de paroi de la jupe de sorte que la jupe puisse être rompue le long des rainures afin de replier la section de jupe repliable, depuis sa position d'engagement P1, vers sa position dirigée vers l'extérieur. Ces rainures 45, une fois rompues de manière irréversible constituent des témoins d'ouvertures.

Selon l'invention et de manière notable, la première portion d'engagement 27 du récipient portant l'arête 28 dirigée vers l'extérieur s'étend et se prolonge en dessous de l'arête, dite première arête, et se termine en dessous de la première arête par une seconde arête 41 dirigée vers l'extérieur, présentant une section de cornière incurvée.

On remarque ainsi, à la figure 4 que la troisième section de longueur portant l'arête 28 se prolonge en dessous de cette arête 28 dirigée vers l'extérieur et se termine par une seconde arête 30 dirigée vers l'extérieur.

On remarque que sur la figure 6, la section de jupe repliable 42 porte au moins un ergot 47, dirigé vers l'intérieur, qui dans la position d'engagement P1 de la section de jupe repliable, est à même de s'accrocher sous la seconde arête 30 dirigée vers l'extérieur de la première portion d'engagement, au moins lorsqu'un effort est appliqué sur le couvercle tendant à le détacher.

De manière notable, l'accrochage dudit au moins un ergot 47 sur la seconde arête 30 est réalisé, dans la position d'engagement P1 de la section de jupe repliable en une zone locale seulement, le long de la section incurvée de la seconde arête 30 dirigée vers l'extérieur : l'ergot 47 s'étend suivant la longueur de la seconde arête 30 seulement sur une partie de la second arête 30 : par exemple l'ergot s'étend suivant la seconde arête suivant une dimension inférieure à 1/3, voire même 1/5 de la longueur de la second arête 30 sur la section de cornière incurvée.

De manière notable, le recouvrement d'accrochage Rac2 entre les faces mutuellement engageantes dudit au moins un ergot 47 et de la seconde arête 30, suivant une direction radiale à la section incurvée de la seconde arête 30, est de dimension supérieure au recouvrement d'accrochage Rac1 entre les faces mutuellement engageantes de l'arête 41 dirigée vers l'intérieur et de la première arête 28 dirigée vers l'extérieur, suivant une direction radiale à la section incurvée de la première arête 28.

Les recouvrements d'accrochage Rac2 et Rac1 sont visibles à titre indicatif à la figure 6 : on constate que le recouvrement d'accrochage Rac2 entre l'ergot 47 et la seconde arête 30 est largement supérieur au recouvrement d'accrochage Rac1 entre l'arête 41 dirigée vers l'intérieur et l'arête 28 dirigée vers l'extérieur.

Aussi, et en cas de tentative d'ouverture frauduleuse, et même à supposer que l'arête 41 dirigée vers l'intérieur se décroche de la première arête 28, en raison du plus faible recouvrement d'accrochage Rac1, ledit au moins un ergot 47 vient toujours accrocher la seconde arête 30, en raison d'un recouvrement d'accrochage Rac2 plus important : à titre d'exemple, le recouvrement d'accrochage Rac2 entre ledit au moins un ergot 47 et la seconde arête 30 est au moins deux fois supérieur au recouvrement d'accrochage Rac1 entre l'arête 41 dirigée vers l'intérieur et la première arête 28 dirigée vers l'extérieur.

Ainsi, il devient seulement possible de décrocher ledit au moins un ergot 47 de la seconde arête 30 par le repliement de la section de jupe repliable 44 et avantageusement suivant une amplitude de déplacement obligeant la rupture des rainures 45. On augmente ainsi sensiblement la fiabilité de ce témoin d'ouverture.

A ce titre, on constate que la dimension de l'ergot 47 dirigé vers l'intérieur est bien supérieure à la dimension de l'arête 41 dirigée vers l'intérieur. A ce titre, la section de jupe repliable 42 du couvercle 4 peut présenter un évidement traversant 48 s'étendant suivant la hauteur de la section de jupe repliable 44, au-dessus et au droit dudit au moins un ergot 47. La fonction de cet évidement est de faciliter le démoulage du couvercle après moulage par injection lors de sa fabrication: à défaut la dimension importante de l'ergot vers l'intérieur, nécessaire à l'obtention du recouvrement d'accrochage Rac2, rend le démoulage fastidieux, voire impossible sans disposition particulière du moule.

On remarque que cet évidement traversant 48 fragilise implicitement la section de jupe repliable 44: aussi cet évidement s'étend seulement sur la zone nécessaire pour faciliter le démoulage, c'est-à-dire que cet évidemment est situé au droit dudit au moins ergot 47, qui s'étend lui-même sur une faible section de longueur suivant la section de cornière 43, et afin de limiter la taille de cet évidement. On obtient au final un compromis entre la facilité de mise en œuvre lors du procédé de fabrication par moulage par injection, et la résistance de l'accrochage entre la section de jupe repliable et le récipient dans ce coin.

Tel qu'illustré à la figure 1a, ledit évidement traversant 48, s'étend, par exemple à partir de sa partie basse depuis ledit au moins un ergot 47 et jusqu'à la zone de pliage 46 entre la section de jupe repliable 44 et la partie supérieure de la deuxième partie d'engagement 40, et seulement sur la longueur de l'ergot 47.

Dans la position d'engagement P1 de la section de jupe repliable, et lorsque qu'aucun effort extérieur n'est appliqué sur le couvercle tel qu'illustré à la figure 6, l'accrochage entre l'arête dirigée 41 vers l'intérieur et la première arête 28 dirigée vers l'extérieur est franc, alors qu'un jeu J peut séparer la seconde arête 30 dirigée vers l'extérieur et ledit au moins un ergot 47 positionné sous la seconde arête 30 : dans un tel cas ledit ergot 47 vient en contact d'accrochage avec la seconde arête 30 uniquement lorsque le couvercle 4 est soumis à un effort, par exemple un effort tendant à détacher le couvercle, ou encore une charge importante sur le couvercle, tel que par exemple lorsque les emballages selon l'invention sont empilés (gerbés) les en sur les autres.

A ce titre, l'invention permet encore d'améliorer la résistance au gerbage de l'emballage, et plus particulièrement la tenue du couvercle de l'emballage le plus bas dans l'empilement : sous l'effet du poids de la colonne, dans les emballages de l'état de la technique il peut arriver que le couvercle se décroche et se retrouve littéralement enfoncé au travers de l'ouverture du récipient. L'invention permet, par l'accrochage dudit au moins ergot, une meilleure résistance à l'enfoncement. Dans un tel cas, au moins un ergot 47 et au moins une section de jupe repliable peut être prévu sur chaque coin de l'emballage.

Selon le mode de réalisation illustré, la section de jupe repliable 44 porte ledit au moins un ergot 47, ainsi que l'arête 41 dirigée vers l'intérieur, positionnés tous deux sous la zone de pliage 46, dans la position d'engagement P1 de la section de jupe repliable 44 : l'arête 41 dirigée vers l'intérieur est donc sectionnée lorsque la section de jupe repliable 44 est relevée, depuis sa position d'engagement P1. Alternativement et tel qu'enseigné par le document EP2523866, l'arête 41 dirigée vers l'intérieur peut être située au-dessus de la zone de pliage 46, de sorte que le relevage de la section de jupe repliable ne sectionne pas l'arête 41 dirigée vers l'intérieur, préservant les propriétés d'étanchéité du couvercle avec la première ouverture.

Selon un mode de réalisation illustré, le récipient comporte quatre parois latérales se rencontrant en quatre coins, l'arête 41 dirigée vers l'intérieur du couvercle présentant quatre sections de cornière incurvée 43 avec quatre sections de jupe repliable 44, chacune portant au moins un ergot 47 de la section de jupe repliable, apte à accrocher avec la seconde arête 30 dirigée vers l'extérieur du récipient. Au moins quatre ergots 47 assurent un accrochage fiable du couvercle aux quatre coins du récipient ce qui augmente encore la liaison d'accrochage entre le couvercle et le récipient.

### Avantages et inconvénients du premier mode de réalisation

La présence des ergots 47 notamment aux quatre sections de cornières 43incurvée augmente tout d'abord considérablement la fiabilité des témoins d'ouverture, obligeant l'utiliseur à rompre les rainures 45 pour désengager les ergots 27 de la seconde arête 30

L'invention permet encore d'améliorer la résistance au gerbage de l'emballage, et plus particulièrement la tenue du couvercle de l'emballage le plus bas dans l'empilement : sous l'effet du poids de la colonne. Au contraire, et dans les emballages de l'état de la technique il peut arriver que le couvercle se décroche et se retrouve littéralement enfoncé au travers de l'ouverture du récipient. L'invention permet, par l'accrochage dudit au moins ergot au niveau des coins, une meilleure résistance à l'enfoncement, le couvercle restant accroché au récipient au moins au niveau des quatre coins présentant lesdits ergots.

Selon le mode de réalisation illustré des figures 1 à 6, lors du gerbage, et plus particulièrement en cas de forte charge, le récipient déforme le couvercle et crée de forte tensions internes qui se propagent jusqu'à la deuxième partie d'engagement 40. Lors de forte charge, et selon les observations des inventeurs, on peut constater que le couvercle reste accroché par ses coins, grâce à l'action des ergots 27 qui viennent en butée contre la seconde arête 30, sous l'effet de la déformations lors de la charge, en supprimant le jeu J, évitant avantageusement l'enfoncement du couvercle dans le récipient. En revanche, en cas de forte charge, il peut arriver que les tensions internes soient d'une telle intensité que les arêtes 28, 41 entre le couvercle et le récipient se décrochent le long des bords du couvercle entre les coins sur les sections latérales des arêtes 28, 41, et en particulier au niveau des parties médianes sur la périphérie de couvercle, à distance des coins. On aboutit alors à une perte franche d'étanchéité entre le couvercle et le récipient. Le perfectionnement ci-après décrit permet de répondre à ce problème.

### Perfectionnement obtenu par le second mode de réalisation

Le second mode de réalisation illustré des figures 7 à 11 est avantageux en ce qu'il procure un renforcement de l'accrochage entre la première partie d'engagement du récipient et la seconde partie d'engagement du couvercle, non seulement au niveau des coins, mais encore le long des bords entre les coins sur les sections latérales des arêtes 28,41/.

De manière notable, (et à l'instar du premier mode de réalisation) ce second mode de réalisation comprend tout d'abord, , le dit au moins un ergot 47 configuré pour accrocher, la seconde arête 30 du récipient, et selon le recouvrement d'accrochage précédemment décrit, important, qui assure, non seulement de devoir sectionner les rainures 45 pour dégager ledit au moins ergot 47 de la seconde arête 30, mais encore un maintien du couvercle sur la récipient, lors du gerbage, en résistant à la déformation et aux contraintes sous la charge, grâce à un accrochage robuste au niveau des coins du couvercle portant ledit au moins ergot, suivant les sections de cornière 43 incurvée.

On remarque tout d'abord de la figure 8 que l'accrochage peut être éventuellement renforcé, toujours au niveau des coins, avec la présence de deux ergots 47 sur chaque section de jupe repliable 44 ; au niveau des sections de cornières incurvées. Doubler les ergots 47 par coins peut être une mesure générale selon l'invention, et non limitée à ce mode de réalisation particulier.

De manière notable également (et propre à ce second mode de réalisation), on remarque encore que la paroi périphérique 49 du couvercle prolongeant immédiatement la deuxième partie d'engagement 40 comprend le long des bords du couvercle sur les sections latérales entre les sections de cornières incurvées 43 où l'arête 41 dirigée vers l'intérieur du couvercle accroche l'arête 28 dirigée vers l'extérieur du récipient, des nervures de contre-appui 50, saillantes, verticales, positionnées sous le couvercle, orientées vers l'extérieur.

Ces nervures de contre-appui 50 sont notables pour répondre au problème ci-dessus identifié pour le premier mode de réalisation en ce qu'elles forment avantageusement une pluralité de contre-appuis Ap sur les faces internes des parois latérales 20, 21, 22, 23 du récipient, répartis sur la périphérie du récipient sur les sections latérale des arêtes 28, 41 entre les sections de cornières 43 incurvée. Ces contre appui Ap renforcent avantageusement l'accrochage entre les arêtes 28, 41 le long des bords du couvercle sur les sections latérales des arêtes 28,41 entre les sections de cornières 43 incurvée.

Lors du gerbage d'un emballage en appui sur le couvercle d'un emballage identique, on obtient avantageusement grâce aux présences combinées des ergots 47, sur les sections de jupe repliable 44, au niveau des coins, d'une part, et des nervures de contre-appui 50, le long des bords entre les coins, d'autre part, un bon maintien de l'accrochage du couvercle sur le récipient, sans décrochage des nervures 28, 41 sur toute la périphérie du couvercle, c'est-à-dire non seulement au niveau des coins, mais plus encore le long des bords entre les coins

Comme visible aux figures 10 et 11, la deuxième partie d'engagement 40, forme une gorge G ouverte vers le bas, recevant la première partie d'engagement 27. La seconde partie d'engagement 40 comprend une section en U inversé, y compris une première section de longueur, prolongeant la paroi supérieure du couvercle (y compris immédiatement la paroi périphérique 49 prolongée par une paroi horizontale centrale du couvercle), suivie d'une deuxième section de longueur, inclinée par rapport à la première section, par exemple horizontale, suivie d'une troisième section de longueur, inclinée par rapport à la deuxième section et se prolongeant vers le bas en formant une jupe 42, cette troisième section portant l'arête 41 dirigée vers l'intérieur.

La paroi périphérique 49 prolonge la deuxième partie d'engagement 40 en reliant la deuxième partie d'engagement à la paroi horizontale du couvercle. Comme visible aux figures 10 et 11, cette paroi périphérique 49 peut être inclinée par rapport à la paroi horizontale, centrale du couvercle, par exemple d'un angle α par exemple compris entre 30° et 70° notamment entre 45° et 70°. Cette paroi 49 est descendante, depuis la seconde partie d'engagement 40 vers la paroi horizontale. Cette paroi périphérique 49 délimite avec les parois latérales 20 ; 21 ; 22 ; 23 , lorsque le couvercle est fixé au récipient (par accrochage des nervures 28, 41) une gorge G, débouchant sous la sous face du couvercle 4 et qui court sur la périphérie intérieure du récipient. On remarque encore que les nervures de contre-appui 50 s'étendent à l'intérieur de cette gorge G, en venant en contre appui Ap sur la face interne de la paroi latérale 20 ;21 ;22 ;23. Ces appuis interdisent de fait le rapprochement de la paroi périphérique 49 sous la charge lors du gerbage. On évite ainsi avantageusement une telle déformation qui tend à ouvrir la section en U de la deuxième partie d'engagement 40, favorisant le décrochage des arêtes 28, 41 le long des bords. On obtient avantageusement un meilleur maintien de l'accrochage entre les arêtes 28 et 41 le long des bords de l'emballage entre les coins.

La densité des nervures 50 de contre-appui le long du bord du couvercle 4 peut être, sur la partie médiane PM de la section latérale entre deux sections de cornières 43 incurvée, supérieure à la densité linéaire des nervures 50 de contre appui sur les parties extrêmes PE de la section latérale à proximité des sections de cornières 43 incurvée, de part et d'autre de la partie médiane PM

A la figure 8, on remarque que la partie médiane PM comprend des nervures de contre-appui 50 au nombre de cinq suivant la longueur du bord entre deux coins, alors que les deux parties extrêmes PE présentent une densité linéaire inférieure, avec seulement deux nervures de contre appui.

Comme visible des figures 10 et 11 ; chaque nervure 50 de contre-appui peut être de forme triangulaire, attenante de la paroi périphérique 49 par le plus grand côté 51 du triangle dit premier côté, tandis qu'un deuxième côté 52 du triangle, sensiblement horizontal, est orienté dans le prolongement de la paroi horizontale du couvercle et notamment de sa sous face, le troisième côté 53 formant une zone d'appui sur la face interne du récipient. On remarque encore que le troisième côté 52 présente une section de longueur supérieure Sls, formant le contre appui Ap sur la face interne d'une paroi latérale du récipient, et une section de longueur inférieure Sli, grugée, de sorte à ne pas appuyer sur la paroi latérale, l'angle formé entre le deuxième côté 52 et le troisième côté 53 avantageusement étant arrondi. On évite ainsi la présence d'angle vif susceptible d'altérer le contenu, voire de percer une sache souple utilisée pour conditionner des matières à l'intérieur du récipient.

Comme visible à la figure 8, le couvercle 4 peut encore comporter des nervures de calage 54, s'étendant en saillie sur la périphérie de couvercle, vers l'intérieur par rapport à la deuxième partie d'engagement 40 et vers le haut par rapport à la paroi horizontale du couvercle. Les nervures de calages 54 sont réparties sur la périphérie intérieure de la deuxième partie d'engagement 40, de sorte à recevoir entre elles en la centrant la partie basse d'un récipient d'un emballage identique superposé sur la paroi horizontale du couvercle. Lesdites nervures de calage constituent des butés avec la partie basse des parois latérales du récipient superposé, assurant son centrage sur le couvercle.

Comme visible à la figure 9 les nervures 50 de contre-appui sont, au moins en partie, des nervures situées, par rapport à la paroi périphérique 49, dans le prolongement des nervures de calage 54 ; lesdites nervures de contre appui 50 et lesdits nervures de calage 54 étant coplanaires, par paires.

Ainsi on remarque à la figure 9, pour chaque bord entre deux coins du couvercle :
- la parties médiane PM comprend trois des nervures de calage 54 prolongeant respectivement trois nervures de contre-appui 50, alors que deux autres nervures de contre appui 50, respectivement positionnées intermédiaires entre les nervures précités, sont saillantes de la paroi périphérique 49, seules, à savoir sans prolonger des nervures de calage ;
- aux deux parties extrêmes PE, de part et d'autre de la partie médiane PM, deux nervures 50 de contre appui prolongent respectivement deux nervures de calage 54.

Chaque nervures de calage 54 s'étend en hauteur depuis la paroi horizontale du couvercle et jusqu'au-dessus de la partie basse de la deuxième partie d'engagement 40, et vers l'intérieur, depuis la deuxième partie d'engagement 40 jusqu'à la paroi horizontale, en recouvrant partiellement la paroi horizontale du couvercle. Comme visible à la figure 10 chaque nervure de calage 54 est attenante du reste du couvercle au niveau d'une première arête 55 le long de la paroi horizontale, au niveau d'une seconde arête 56 le long de la paroi périphérique 49 inclinée, et sur une partie de la hauteur de la deuxième partie d'engagement le long d'une troisième arête 57. En combinaison avec les nervures de contre appui 50, ces nervures de calage 54 peuvent participer à limiter la transmission des efforts sous la charge vers la deuxième partie d'engagement.

Naturellement d'autres modes de réalisation de l'invention auraient pu être envisagés sans pour autant sortir du cadre de l'invention tel que défini par les revendications ci-après.

### Liste des signes de référence

1. Emballage,
2. Récipient,
20, 21, 22 ,23. Parois latérales,
24. Coins,
25. Ouverture supérieure,
26. Fond,
27. Portion d'engagement,
28. Première arête dirigée vers l'extérieur,
29. Section de cornière incurvée (arête 28),
4. Couvercle,
40. Deuxième portion d'engagement,
41. Seconde arête dirigée vers l'intérieur,
42. Jupe,
43. Section de cornière incurvée (arête 41),
44. Section de jupe repliable,
45. Rainures sécables,
46. Zone de pliage (par exemple charnière souple),
47. Ergot
48. Evidement traversant
49 Paroi périphérique en prolongement de la deuxième partie d'engagement 40
50 Nervures de contre-appui,
51. Grand côté du triangle formant la nervure de contre appui,
52. Deuxième côté du triangle en prolongement de la paroi horizontale du couvercle,
53. Troisième côté du triangle constituant une zone de contre appui,
54. Nervures de calage
55 Premières arête (Nervure 54)
56 Deuxièmes arête (Nervure 54
57 Troisième arête (Nervure 54)
G. Gorge
PE. Parties extrêmes (sections latérales des arêtes 28, 41)
PM. Partie médianes (sections latérales des arêtes 28, 41)
Rac1. Rac2 Recouvrements d'accrochage
J. Jeu séparant ledit ergot et la seconde arête lorsqu'aucun effort n'est appliqué sur le couvercle.

## Revendications

1. Emballage (1) comprenant, d'une part, un récipient (2), plastique, comprenant des parois latérales (20, 21, 22 ,23) se rencontrant en des coins (24), une ouverture supérieure (25) et un fond (26), et d'autre part, un couvercle (4) plastique détachable configuré pour recouvrir l'ouverture supérieure du récipient, et dans lequel le récipient (2) est pourvu à son ouverture supérieure (25) d'une première portion d'engagement (27) portant une arête (28) dirigée vers l'extérieur, et s'étendant sur la périphérie, ledit couvercle (4) étant pourvu sur sa partie périphérique d'une deuxième portion d'engagement (40) s'étendant repliée vers le bas pourvue d'une arête (41), dirigée vers l'intérieur qui est à même de s'accrocher en dessous de l'arête (28) dirigée vers l'extérieur du récipient, et dans lequel la deuxième portion d'engagement du couvercle présente une jupe (42) s'étendant sur la partie inférieure de la deuxième portion d'engagement, et dans lequel l'arête (28) du récipient dirigée vers l'extérieur, d'une part, et l'arête (41) du couvercle (4) dirigée vers l'intérieur, d'autre part, ont des sections cornières incurvées (29, 43) dans les coins où lesdites parois latérales se rencontrent, lesdites sections cornières incurvées raccordant les sections latérales des arêtes respectives, où au moins l'une des sections de cornières incurvées (43) de l'arête (41) dirigée vers l'intérieur est pourvue d'une section de jupe repliable (44), articulée à une zone de pliage (46) à la partie supérieure de la deuxième portion d'engagement (40) qui est à même de se replier depuis une position d'engagement (P1) vers une position dirigée vers l'extérieur de sorte qu'une partie centrale de ladite au moins une section de cornière de l'arête dirigée vers l'intérieur (41) soit écartée par effet de levier de l'arête (28) dirigée vers l'extérieur de l'ouverture supérieure, et que l'engagement entre les arêtes (28, 41) soit ainsi affaibli sur la partie centrale, et dans lequel ladite section de jupe repliable (44) est séparée de la section restante de la jupe au moyen de deux rainures (45) formées dans la surface externe de la jupe et s'étendant vers le bas d'une zone de pliage jusqu'au bord inférieur de la jupe, lesdites rainures (45) réduisant l'épaisseur de paroi de la jupe de sorte que la jupe puisse être rompue le long des rainures afin de replier la section de jupe repliable, depuis sa position d'engagement (P1), vers sa position dirigée vers l'extérieur
**caractérisé en ce que** la première portion d'engagement (27) du récipient portant l'arête (28) dirigée vers l'extérieur s'étend et se prolonge en dessous de l'arête, dite première arête, et se termine en dessous de la première arête par une seconde arête (30), également dirigée vers l'extérieur présentant une section de cornière incurvée, et dans lequel la section de jupe repliable (42) porte au moins un ergot (47), dirigé vers l'intérieur, qui dans la position d'engagement (P1) de la section de jupe repliable (44), est à même de s'accrocher sous la seconde arête (30) dirigée vers l'extérieur de la première portion d'engagement, au moins lorsqu'un effort est appliqué sur le couvercle tendant à le détacher,
et dans lequel l'accrochage dudit au moins un ergot (47) sur la seconde arête (30) est réalisé, dans la position d'engagement (P1) de la section de jupe repliable (44) en une zone locale seulement le long de la section de cornière incurvée de la seconde arête (30) dirigée vers l'extérieur, et avec un recouvrement d'accrochage (Rac2) entre les faces mutuellement engageantes dudit au moins un ergot (47) et de la seconde arête (30), lorsque vu suivant une direction radiale à la section incurvée de la second arête (30), de dimension supérieure au recouvrement d'accrochage (Rac1) entre les faces mutuellement engageantes de l'arête (41) dirigée vers l'intérieur et de la première arête (28) dirigée vers l'extérieur, lorsque vu suivant une direction radiale à la section incurvée de la première arête (28).

2. Emballage selon la revendication 1, dans lequel ledit recouvrement d'accrochage (Rac2) entre ledit au moins un ergot (47) et la seconde arête (30) est au moins deux fois supérieur audit recouvrement d'accrochage (Rac1) entre l'arête (41) dirigée vers l'intérieur et la première arête (28) dirigée vers l'extérieur.

3. Emballage selon la revendication 1 ou 2, dans lequel ledit recouvrement d'accrochage (Rac2) entre ledit au moins un ergot (47) et la seconde arête (30) est de valeur supérieure à 2 mm et inférieure à 4 mm.

4. Emballage selon l'une des revendications 1 à 3 dans lequel ledit au moins un ergot (47) s'étend suivant la seconde arête (30) suivant une dimension en longueur inférieure à 1/3, voire même 1/5 de la longueur de la second arête (30) sur la section de cornière incurvée.

5. Emballage selon l'une des revendications 1 à 4 dans lequel la section de jupe repliable (42) du couvercle (4) présentant un évidement traversant (48) s'étendant suivant la hauteur de la section de jupe repliable (44), au-dessus et au droit dudit au moins un ergot (47).

6. Emballage selon la revendication 5, dans lequel ledit évidement traversant (48), s'étend à partir de sa partie basse depuis ledit au moins un ergot (47) et jusqu'à la zone de pliage (46) entre la section de jupe repliable (44) et la partie supérieure de la deuxième partie d'engagement (40), et seulement sur la longueur de l'ergot (47).

7. Emballage selon l'une des revendications 1 à 6, dans lequel dans la position d'engagement (P1) de la section de jupe repliable, et lorsque qu'aucun effort extérieur n'est appliqué sur le couvercle, l'accrochage entre l'arête dirigée (41) vers l'intérieur et la première arête (28) dirigée vers l'extérieur est franc, alors qu'un jeu (J) sépare la seconde arête (30) dirigée vers l'extérieur et ledit au moins un ergot (47) positionné sous la seconde arête, ledit ergot (47) venant en contact d'accrochage avec la seconde arête (30) uniquement lorsque le couvercle (4) est soumis à un effort.

8. Emballage selon l'une des revendications 1 à 7 dont le récipient comporte quatre parois latérales se rencontrant en quatre coins, l'arête (41) dirigée vers l'intérieur du couvercle présentant quatre sections de cornière incurvée (43) avec quatre sections de jupe repliable (44), chacune portant ledit au moins un ergot (47) de la section de jupe repliable, apte à accrocher avec la seconde arête (30) dirigée vers l'extérieur du récipient.

9. Emballage selon l'une des revendications 1 à 8, dans lequel la section de jupe repliable (44) porte ledit au moins un ergot (47), ainsi que l'arête (41) dirigée vers l'intérieur, positionnés tous deux sous la zone de pliage (46), dans la position d'engagement (P1) de la section de jupe repliable (44).

10. Emballage selon l'une des revendications 1 à 9, dans lequel la paroi périphérique (49) du couvercle prolongeant immédiatement la deuxième partie d'engagement (40) comprend le long des bords du couvercle sur les sections latérales entre les sections de cornières incurvées (43), où l'arête (41) dirigée vers l'intérieur du couvercle arroche l'arête (28) dirigée vers l'extérieur du récipient, des nervures de contre-appui (50), saillantes, verticales, positionnées sous le couvercle, orientées vers l'extérieur, formant entre les sections de cornières (43) incurvée une pluralité de contre-appuis (Ap) sur les faces internes des parois latérales (20, 21, 22, 23) du récipient, répartis sur la périphérie du récipient, renforçant l'accrochage entre les arêtes (18, 41) en accrochement le long des bords du couvercle entre les sections de cornières (43) incurvée.

11. Emballage selon la revendication 10, dans lequel la densité des nervures (50) de contre-appui le long du bord du couvercle (4) est, sur la partie médiane (PM) entre deux sections de cornières incurvées (43), supérieure à la densité des nervures (50) de contre appui sur les parties extrêmes (PE) à proximité des sections de cornières (43) incurvée, de part et d'autre de la partie médiane

12. Emballage selon la revendication 10 ou 11 la paroi périphérique (49) prolongeant la deuxième partie d'engagement (40) relie la deuxième partie d'engagement à la paroi horizontale du couvercle, en étant inclinée par rapport à la paroi horizontale, par exemple d'un angle α compris entre 45° et 70°, la paroi périphérique délimitant avec les parois internes du récipient une gorge G débouchant sous la sous face du couvercle à l'intérieur de laquelle s'étendent en saillie lesdites nervures de contre-appui (50).

13. Emballage selon la revendication 12, dans lequel chaque nervure (50) de contre-appui est de forme de forme triangulaire attenante de la paroi périphérique (49) par le plus grand côté (51) du triangle, tandis qu'un deuxième côté (52) du triangle, sensiblement horizontale, est orienté dans le prolongement de la paroi horizontale du couvercle, le troisième côté (53) formant une zone d'appui sur la face interne du récipient.

14. Emballage selon la revendication 13, dans lequel le troisième côté (52) présente une section (Sls) de longueur supérieure, formant la zone d'appui sur la face interne d'une paroi latérale du récipient, et une section de longueur inférieure (Sli), grugée, de sorte à ne pas appuyer sur la paroi latérale, l'angle formé entre le deuxième côté (52) et le troisième côté (53) étant arrondi.

15. Emballage selon l'une des revendications 1 à 14, comportant des nervures de calage (54), s'étendant en saillie sur la périphérie de couvercle, vers l'intérieur par rapport à la deuxième partie d'engagement (40) et vers le haut par rapport à la paroi horizontale du couvercle, lesdits nervures de calages (54) étant réparties sur la périphérie intérieure de la deuxième partie d'engagement (40), de sorte à recevoir entre elles en le centrant la partie basse d'un récipient d'une emballage identique superposé sur la paroi horizontale du couvercle, lesdites nervures de calage constituant des butés avec la partie basse des parois latérales du récipient superposé.

16. Emballage selon l'une des revendications 10 à 14, prise en combinaison avec la revendication 15, dans lequel les nervures (50) de contre-appui sont, au moins en partie, des nervures situées, par rapport à la paroi périphérique (49) dans le prolongement des nervures de calage (54) ; lesdites nervures de contre-appui (50) et lesdits nervures de calage étant coplanaires par paires

17. Emballage selon la revendication 12 et 15 ou 16, dans lequel chaque nervures de calage s'étend en hauteur depuis la paroi horizontale du couvercle et jusqu'au-dessus de la partie basse de la deuxième partie d'engagement (40), et vers l'intérieur, depuis la deuxième partie d'engagement jusqu'à la paroi horizontale, en recouvrant partiellement la paroi horizontale et dans lequel chaque nervure de calage (54) est attenante du reste du couvercle au niveau d'une première arête (55) le long de la paroi horizontale du couvercle, au niveau d'une une seconde arête (56) le long de la paroi périphérique (49), et sur une partie de la hauteur de la deuxième partie d'engagement (40) le long d'une troisième arête (57).

18. Emballage selon l'une des revendications 1 à 17 la deuxième partie d'engagement (40), forme une gorge ouverte vers le bas, recevant la première partie d'engagement (27), la seconde partie d'engagement (40) comprenant une section en U inversé, y compris une première section de longueur prolongeant la paroi supérieure du couvercle, y compris le cas échant ladite paroi périphérique (49), suivie d'une deuxième section de longueur, inclinée par rapport à la première section, par exemple horizontale, suivie d'une troisième section de longueur, inclinée par rapport à la deuxième section et se prolongeant vers le bas en formant ladite jupe (42), cette troisième section portant l'arête (41) dirigée vers l'intérieur.

19. Procédé de fabrication d'un emballage selon l'une des revendications 1 à 18 dans lequel ledit couvercle et ledit récipient sont obtenus par moulage par injection.

## Patentansprüche

1. Verpackung (1), die einerseits einen Kunststoffbehälter (2) mit Seitenwänden (20, 21, 22, 23) umfasst, die an Ecken (24) zusammen laufen, eine obere Öffnung (25) und einen Boden (26) und andererseits einen abnehmbaren Kunststoffdeckel (4) umfasst, der dazu ausgebildet ist, die obere Öffnung des Behälters abzudecken, und wobei der Behälter (2) an seiner oberen Öffnung (25) mit einem ersten Eingriffsabschnitt (27) versehen ist, der einen nach außen gerichteten und sich über den Umfang erstreckenden Steg (28) trägt, wobei der Deckel (4) an seinem Umfangsabschnitt mit einem sich umgeklappt nach unten erstreckenden und einen Steg (41) aufweisenden zweiten Eingriffsabschnitt (40) versehen ist, der nach innen gerichtet ist und unter einem vom Behälter nach außen gerichteten Steg (28) eingreifen kann, und wobei der zweite Eingriffsabschnitt des Deckels eine Schürze (42) aufweist, die sich über den unteren Teil des zweiten Eingriffsabschnitts erstreckt, und wobei der nach außen gerichtete Steg (28) des Behälters einerseits und der nach innen gerichtete Steg (41) des Deckels (4) andererseits in den Ecken, in denen die Seitenwände zusammenlaufen, gekrümmte Winkelabschnitte (29, 43) aufweisen, wobei die gekrümmten Winkelabschnitte die Seitenabschnitte der jeweiligen Stege verbinden, wobei wenigstens einer der gekrümmten Winkelabschnitte (43) des nach innen gerichteten Stegs (41) mit einem umklappbaren Schürzenabschnitt (44) versehen ist, der an einen Faltbereich (46) an der Oberseite des zweiten Eingriffsabschnitts (40) angelenkt ist, der sich aus einer Eingriffsposition (P1) in eine nach außen gerichtete Position falten kann, so dass ein zentraler Teil des wenigstens einen Winkelabschnitts des nach innen gerichteten Stegs (41) von dem nach außen gerichteten Steg (28) der oberen Öffnung durch Hebelwirkung entfernt wird, und dadurch der Eingriff zwischen den Stegen (28, 41) derart am Mittelteil geschwächt ist, und wobei der faltbare Schürzenabschnitt (44) mittels zweier Nuten (45), die in der Außenfläche der Schürze ausgebildet sind und sich von einem Faltbereich nach unten bis zum unteren Rand der Schürze erstrecken, vom übrigen Abschnitt der Schürze getrennt ist, wobei die Nuten (45) die Wanddicke der Schürze reduzieren, so dass die Schürze entlang der Nuten gebrochen werden kann, um den faltbaren Schürzenabschnitt aus seiner Eingriffsposition (P1) in seine nach außen gerichtete Position zu falten,
**dadurch gekennzeichnet, dass** der erste Eingriffsabschnitt (27) des Behälters, der den nach außen gerichteten Steg (28) trägt, sich unterhalb des als erster Steg bezeichneten Steges erstreckt und fortsetzt und unterhalb des ersten Steges in einem zweiten, ebenfalls nach außen gerichteten Steg (30) endet, der einen gekrümmten Winkelabschnitt aufweist, und wobei der faltbare Schürzenabschnitt (42) wenigstens einen nach innen gerichteten Zapfen (47) trägt, der in der Eingriffsposition (P1) des faltbaren Schürzenabschnitts (44) in der Lage ist, unter dem zweiten, nach außen gerichteten Steg (30) des ersten Eingriffsabschnitts einzugreifen, wenigstens wenn eine Kraft auf den Deckel ausgeübt wird, die darauf abzielt, ihn zu lösen,
und wobei das Eingreifen des wenigstens einen Zapfens (47) an dem zweiten Steg (30) in der Eingriffsposition (P1) des faltbaren Schürzenabschnitts (44) in einem lokalen Bereich nur entlang des nach außen gerichteten gekrümmten Winkelabschnitts der zweiten Strebe (30) und mit einer Eingriffsüberdeckung (Rac2) zwischen den ineinandergreifenden Flächen des wenigstens einen Zapfens (47) und des zweiten Stegs (30) erreicht wird, in einer Richtung radial zu dem gekrümmten Abschnitt des zweiten Stegs (30) gesehen, mit einer Größe, die größer ist als die Eingriffsüberdeckung (Rac1) zwischen den ineinandergreifenden Flächen des nach innen gerichteten Stegs (41) und dem nach außen gerichteten ersten Steg (28), in einer Richtung radial zu dem gekrümmten Abschnitt des ersten Stegs (28) gesehen.

2. Verpackung nach Anspruch 1, wobei die Eingriffsüberdeckung (Rac2) zwischen dem wenigstens einen Zapfen (47) und dem zweiten Steg (30) wenigstens doppelt so groß ist wie die Eingriffsüberdeckung (Rac1) zwischen dem nach innen gerichteten Steg (41) und dem nach außen gerichteten ersten Steg (28).

3. Verpackung nach Anspruch 1 oder 2, wobei die Eingriffsüberdeckung (Rac2) zwischen dem wenigstens einen Zapfen (47) und dem zweiten Steg (30) größer als 2 mm und kleiner als 4 mm ist.

4. Verpackung nach einem der Ansprüche 1 bis 3, wobei sich der wenigstens einen Zapfen (47) entlang des zweiten Stegs (30) mit einer Längenabmessung von weniger als 1/3 oder sogar 1/5 der Länge des zweiten Stegs (30) über den gekrümmten Winkelabschnitt erstreckt.

5. Verpackung nach einem der Ansprüche 1 bis 4, wobei der faltbare Schürzenabschnitt (42) des Deckels (4) eine Durchgangsausnehmung (48) aufweist, die sich entlang der Höhe des faltbaren Schürzenabschnitts (44) über und neben dem wenigstens einen Zapfen (47) erstreckt.

6. Verpackung nach Anspruch 5, wobei sich die Durchgangsausnehmung (48) von ihrem unteren Teil von dem wenigstens einen Zapfen (47) bis zum Faltbereich (46) zwischen dem faltbaren Schürzenabschnitt (44) und dem oberen Teil des zweiten Eingriffsabschnitts (40) und nur über die Länge des Zapfens (47) erstreckt.

7. Verpackung nach einem der Ansprüche 1 bis 6, wobei in der Eingriffsposition (P1) des faltbaren Schürzenabschnitts und wenn keine externe Kraft auf den Deckel ausgeübt wird, der Eingriff zwischen dem nach innen gerichteten Steg (41) und dem ersten nach außen gerichteten Steg (28) offen ist, während ein Spiel (J) den zweiten, nach außen gerichtete Steg (30) und den wenigstens einen, unter der zweiten Kante angeordneten Zapfen (47) trennt, wobei der Zapfen (47) nur dann mit dem zweiten Steg (30) in Eingriffskontakt kommt, wenn der Deckel (4) einer Belastung ausgesetzt ist.

8. Verpackung nach einem der Ansprüche 1 bis 7, wobei der Behälter vier Seitenwände aufweist, die an vier Ecken zusammenlaufen, wobei der zur Innenseite des Deckels gerichtete Steg (41) vier gekrümmte Winkelabschnitte (43) mit vier faltbaren Schürzenabschnitten (44) aufweist, die jeweils den wenigstens einen Zapfen (47) des faltbaren Schürzenabschnitts tragen, der mit dem zur Außenseite des Behälters gerichteten zweiten Steg (30) in Eingriff kommen kann.

9. Verpackung nach einem der Ansprüche 1 bis 8, wobei der faltbare Schürzenabschnitt (44) den wenigstens einen Zapfen (47) und den nach innen gerichtete Steg (41) trägt, die beide unter dem Faltbereich (46) in der Eingriffsposition (P1) des faltbaren Schürzenabschnitts (44) angeordnet sind.

10. Verpackung nach einem der Ansprüche 1 bis 9, wobei die Umfangswand (49) des Deckels, die sich unmittelbar an den zweiten Eingriffsabschnitt (40) anschließt, entlang der Ränder des Deckels an den Seitenabschnitten zwischen den gekrümmten Winkelabschnitten (43), wo der zum Inneren des Deckels gerichtete Steg (41) den zur Außenseite des Behälters gerichteten Steg (28) eingreift, hervorstehende, vertikale, unter dem Deckel positionierte, nach außen orientierte Gegenhalterippen (50) aufweist, die zwischen den gekrümmten Winkelabschnitten (43) eine Vielzahl von Gegenstützen (Ap) an den Innenseiten der Seitenwände (20, 21, 22, 23) des Behälters bilden, die über den Umfang des Behälters verteilt sind und den Eingriff zwischen den Stegen (18, 41) verstärken, die entlang der Ränder des Deckels zwischen den gekrümmten Winkelabschnitten (43) in Eingriff sind.

11. Verpackung nach Anspruch 10, wobei die Dichte der Gegenhalterippen (50) entlang des Rands des Deckels (4) am mittleren Teil (PM) zwischen zwei gekrümmten Winkelabschnitten (43) größer ist als die Dichte der Gegenhalterippen (50) an den Endabschnitten (PE) in der Nähe der gekrümmten Winkelabschnitte (43) auf beiden Seiten des mittleren Teils.

12. Verpackung nach Anspruch 10 oder 11, wobei die Umfangswand (49), die sich an den zweiten Eingriffsabschnitt (40) anschließt, den zweiten Eingriffsabschnitt mit der horizontalen Wand des Deckels verbindet, wobei sie in Bezug auf die horizontale Wand geneigt ist, beispielsweise durch einen Winkel α zwischen 45° und 70° , wobei die Umfangswand mit den Innenwänden des Behälters eine Ausnehmung G begrenzt, die unter der Unterseite des Deckels mündet und in der sich die Gegenhalterippen (50) vorspringend erstrecken.

13. Verpackung nach Anspruch 12, wobei jede Gegenhalterippe (50) dreieckig geformt ist und mit der größeren Seite (51) des Dreiecks an die Umfangswand (49) angrenzt, während eine zweite, im Wesentlichen horizontale Seite (52) des Dreiecks in der Verlängerung der horizontalen Wand des Deckels ausgerichtet ist, wobei die dritte Seite (53) einen Stützbereich auf der Innenseite des Behälters bildet.

14. Verpackung nach Anspruch 13, wobei die dritte Seite (52) einen längeren Abschnitt (Sls) aufweist, der den Anlagebereich an der Innenseite einer Seitenwand des Behälters bildet, und einen kürzeren Abschnitt (Sli) aufweist, der so geformt ist, dass er nicht an der Seitenwand anliegt, wobei der Winkel zwischen der zweiten Seite (52) und der dritten Seite (53) abgerundet ist.

15. Verpackung nach einem der Ansprüche 1 bis 14, die Keilrippen (54) umfasst, die von dem Deckelumfang nach innen in Bezug auf den zweiten Eingriffsabschnitts (40) und nach oben in Bezug auf die horizontale Wand des Deckels vorstehen, wobei die Keilrippen (54) über den Innenumfang des zweiten Eingriffsabschnitts (40) verteilt sind, um den unteren Teil eines Behälters einer identischen Verpackung, der auf die horizontale Wand des Deckels aufgesetzt ist, zwischen sich zentrierend aufzunehmen, wobei die Keilrippen Anschläge mit dem unteren Teil der Seitenwände des aufgesetzten Behälters bilden.

16. Verpackung nach einem der Ansprüche 10 bis 14 in Verbindung mit Anspruch 15, wobei die Gegenhalterippen (50) wenigstens teilweise als Rippen ausgebildet sind, die in Bezug auf die Umfangswand (49) in Verlängerung der Keilrippen (54) angeordnet sind; wobei die Gegenhalterippen (50) und die Keilrippen paarweise koplanar sind.

17. Verpackung nach Anspruch 12 und 15 oder 16, wobei sich jede Keilrippe in der Höhe von der horizontalen Wand des Deckels bis über den unteren Teil des zweiten Eingriffsabschnitts (40) und nach innen von dem zweiten Eingriffsabschnitt bis zur horizontalen Wand erstreckt, wobei jede Keilrippe (54) an den Rest des Deckels an einem ersten Steg (55) entlang der horizontalen Wand des Deckels, an einem zweiten Steg (56) entlang der Umfangswand (49) und über einen Teil der Höhe des zweiten Eingriffsabschnitts (40) entlang einem dritten Steg (57) angrenzt.

18. Verpackung nach einem der Ansprüche 1 bis 17, wobei der zweite Eingriffsabschnitt (40) eine nach unten offene Ausnehmung bildet, die den ersten Eingriffsabschnitt (27) aufnimmt, wobei der zweite Eingriffsabschnitt (40) einen umgekehrten U-förmigen Abschnitt umfasst, einschließlich eines ersten Längenabschnitts, der sich an die obere Wand des Deckels anschließt, einschließlich ggf. der Umfangswand (49), gefolgt von einem zweiten Längenabschnitt, der gegenüber dem ersten Abschnitt geneigt ist, beispielsweise horizontal, gefolgt von einem dritten Längenabschnitt, der in Bezug auf den zweiten Abschnitt geneigt ist und sich nach unten erstreckt und die Schürze (42) bildet, wobei dieser dritte Abschnitt den nach innen gerichteten Steg (41) trägt.

19. Verfahren zur Herstellung einer Verpackung nach einem der Ansprüche 1 bis 18, wobei der Deckel und der Behälter durch Spritzgießen hergestellt werden.

## Claims

1. A packaging (1) comprising, on the one hand, a container (2), of plastic, comprising lateral walls (20, 21, 22, 23) meeting at corners (24), an upper opening (25) and a bottom (26), and on the other hand, a detachable lid (4) of plastic configured to cover the upper opening of the container, and wherein the container (2) is provided at the upper opening (25) thereof with a first engagement portion (27) bearing an outwardly directed ridge (28), and extending over the periphery, said lid (4) being provided over the peripheral part thereof with a second engagement portion (40) extending folded downward provided with an inwardly directed ridge (41) which is able to latch below the outwardly directed ridge (28) of the container, and wherein the second engagement portion of the lid has a skirt (42) extending over the lower part of the second engagement portion, and wherein the outwardly directed ridge (28) of the container, on the one hand, and the inwardly directed ridge (41) of the lid (4), on the other hand, have curved corner sections (29, 43) in the corners where said lateral walls meet, said curved corner sections connecting the lateral sections of the respective ridges, where at least one of the curved corner sections (43) of the inwardly directed ridge (41) is provided with a foldable skirt section (44), articulated in a folding area (46) at the upper part of the second engagement portion (40) which is able to be folded from an engagement position (P1) to an outwardly directed position in such a way that a central part of said at least one corner section of the inwardly directed ridge (41) is separated by a levering effect of the outwardly directed ridge (28) of the upper opening, and that the engagement between the ridges (28, 41) is thus weakened over the central part, and wherein said foldable skirt section (44) is separated from the remaining section of the skirt by means of two grooves (45) formed in the outer surface of the skirt and extending downward from a folding area to a lower edge of the skirt, said grooves (45) reducing the thickness of the wall of the skirt in such a way that the skirt can be broken along the grooves in order to fold the foldable skirt section from the engagement position (P1) thereof toward the outwardly directed position thereof
**characterized in that** the first engagement portion (27) of the container bearing the outwardly directed ridge (28) extends and is elongated below the ridge, referred to as first ridge, and ends below the first ridge by a second ridge (30), also outwardly directed having a curved corner section, and wherein the foldable skirt (42) section bears at least one lug (47), inwardly directed, which in the position of engagement (P1) of the foldable skirt section (44) is able to latch below the second outwardly directed ridge (30) of the first engagement portion, at least when a force is applied to the lid tending to detach it,
and wherein the latching of the said at least one lug (47) on the second ridge (30) is achieved, in the engagement position (P1) of the foldable skirt section (44) in a local area only along the curved corner section of the second outwardly directed ridge (30), and with a latching covering (Rac2) between the mutually engaging faces of said at least one lug (47) and of the second ridge (30), when viewed in a direction radial to the curved section of the second ridge (30), of larger dimension than the latching covering (Rac1) between the mutually engaging faces of the inwardly directed ridge (41) and of the first outwardly directed ridge (28), when viewed along a direction radial to the curved section of the first ridge (28).

2. The packaging according to claim 1, wherein said latching covering (Rac2) between said at least one lug (47) and the second ridge (30) is at least twice as large as the latching covering (Rac1) between the inwardly directed ridge (41) and the first outwardly directed ridge (28).

3. The packaging according to claim 1 or 2, wherein said latching covering (Rac2) between said at least one lug (47) and the second ridge (30) has a value of more than 2 mm and less than 4 mm.

4. The packaging according to one of claims 1 to 3, wherein said at least one lug (47) extends along the second ridge (30) in a length less than 1/3, even 1/5 of the length of the second ridge (30) over the curved corner section.

5. The packaging according to one of claims 1 to 4, wherein the foldable skirt section (42) of the lid (4) having a through recess (48) extending along the height of the foldable skirt section (44), above and perpendicular to said at least one lug (47).

6. The packaging according to claim 5, wherein said through recess (48) extends from the lower part thereof from said at least one lug (47) and up to the folding area (46) between the foldable skirt section (44) and the upper part of the second engagement portion (40), and only over the length of the lug (47).

7. The packaging according to one of claims 1 to 6, wherein in the engagement position (P1) of the foldable skirt section, and when no exterior force is applied to the lid, the latch between the inwardly directed ridge (41) and the first outwardly directed ridge (28) is free, while a clearance (J) separates the second outwardly directed ridge (30) and the said at least one lug (47) positioned below the second ridge, said lug (47) coming into latching contact with the second ridge (30) only when the lid (4) is subjected to a force.

8. The packaging according to one of claims 1 to 7, the container whereof comprises four lateral walls meeting at four corners, the inwardly directed ridge (41) of the lid having four curved corner sections (43) with four foldable skirt sections (44), each bearing said at least one lug (47) of the foldable skirt section, capable of latching with the second outwardly directed ridge (30) of the container.

9. The packaging according to one of claims 1 to 8, wherein the foldable skirt section (44) bears said at least one lug (47), as well as the inwardly directed ridge (41), both positioned under the folding area (46), in the engagement position (P1) of the foldable skirt section (44).

10. The packaging according to one of claims 1 to 9, wherein the peripheral wall (49) of the lid immediately extending the second engagement portion (40) comprises, along the edges of the lid, on the lateral sections between the curved corner sections (43) where the inwardly directed ridge (41) of the lid latches the outwardly directed ridge (28) of the container, counter-support ribs (50), projecting, vertical, positioned under the lid, oriented outwardly, forming between the curved corner sections (43) a plurality of counter-supports (Ap) on the inner faces of the lateral walls (20, 21, 22, 23) of the container, distributed over the periphery of the container, reinforcing the latching between the ridges (18, 41) latched along the edges of the lid between the curved corner sections (43).

11. The packaging according to claim 10, wherein the density of the counter-support ribs (50) along the edge of the lid (4) is, over the median part (PM) between two curved corner sections (43), greater than the density of the counter-support ribs (50) over the end parts (PE) in proximity to the curved corner sections (43), on either side of the median part

12. The packaging according to claim 10 or 11, the peripheral wall (49) extending the second engagement portion (40) connects the second engagement portion to the horizontal wall of the lid, while being inclined relative to the horizontal wall, for example by an angle α of between 45° and 70°, the peripheral wall defining with the inner walls of the container a groove G opening below the under face of the lid inside which said counter-support ribs (50) extend in protrusion.

13. The packaging according to claim 12, wherein each counter-support rib (50) is triangular in shape in shape, adjoining the peripheral wall (49) by the largest side (51) of the triangle, while a second side (52) of the triangle, substantially horizontal, is oriented in the extension of the horizontal wall of the lid, the third side (53) forming a support area on the inner face of the container.

14. The packaging according to claim 13, wherein the third side (52) has a longer section (Sls), forming the support area on the inner face of a lateral wall of the container, and a shorter section (Sli), reduced so as not to press on the lateral wall, the angle formed between the second side (52) and the third side (53) being rounded.

15. The packaging according to one of claims 1 to 14, comprising wedging ribs (54), extending in projection over the periphery of the lid, toward the interior relative to the second engagement portion (40) and upward relative to the horizontal wall of the lid, said wedging ribs (54) being distributed over the inner periphery of the second engagement portion (40), in such a way as to receive among them the lower part of a container, while centering it, of an identical packaging stacked on the horizontal wall of the lid, said wedging ribs constituting abutments with the lower part of the lateral walls of the stacked container.

16. The packaging according to one of claims 10 to 14, taken in combination with claim 15, wherein the counter-support ribs (50) are, at least in part, ribs situated, relative to the peripheral wall (49), in the extension of the wedging ribs (54); said counter-support ribs (50) and said wedging ribs being coplanar by pairs

17. The packaging according to claim 12 and 15 or 16, wherein each wedging rib extends upward from the horizontal wall of the lid and above the lower part of the second engagement portion (40), and inwardly, from the second engagement portion up to the horizontal wall, partially covering the horizontal wall, and wherein each wedging rib (54) is adjacent to the rest of the lid at the level of a first ridge (55) along the horizontal wall of the lid, at a second ridge (56) along the peripheral wall (49), and over a portion of the height of the second engagement portion (40), along a third ridge (57).

18. The packaging according to one of claims 1 to 17 the second engagement portion (40) forms a groove open downward, receiving the first engagement portion (27), the second engagement portion (40) comprising an inverted U-shaped section, including a first longitudinal section extending the upper wall of the lid, including, if applicable, said peripheral wall (49), followed by a second longitudinal section, inclined relative to the first section, for example horizontal, followed by a third longitudinal section, inclined relative to the second section and extending downward, forming said skirt (42), said third section bearing the inwardly directed ridge (41).

19. A method for manufacturing a packaging according to one of claims 1 to 18, wherein said lid and said container are obtained by injection molding.
